# DEMANDE DE BREVET EUROPEEN

(11) **EP 0 926 226 A1**
(43) Date de publication de la demande: **30.06.1999**
(21) Numéro de dépôt: 97870202.5
(22) Date de dépôt: 22.12.1997
(51) Int. Cl.: C10M 175/00, B01D 15/00

(54) **Filtration d'huiles synthétiques par produit silico-calcaire**

(71) Demandeur: C.S. Filtration S.p.r.l., 4840 Welkenraedt (BE)
(72) Inventeur: Heyeres, Armand, 4840 Welkenraedt (BE)
(74) Mandataire: Dieu, Eric

(57) **Abrégé**

L'épuration des matières grasses dans l'huile de synthèse se fait par adjonction à l'huile de produit silico-calcaire composé de CaCO₃, SiO₂, AL₂ (SI₄ O₁₀) (OH) ₂. nH₂ O, MICA, broyé à 50µm à raison de 10 à 50 g/l. Le taux d'épuration des graisses est d'environ 95%.

## Description

L'invention concerne les huiles synthétiques dont le filtrage, grâce au produit silico-calcaire décrit ci-dessous, permet l'assainissement.

La plupart des moteurs industriels, laminoirs, filtres, pompes et transformateurs électriques utilisent des huiles synthétiques pour leur refroidissement, préférant cette méthode au refroidissement par eau ou par air. Ce procédé pose toutefois le problème de la qualité de l'huile qui se souille durant son utilisation, notamment par l'adjonction de matière grasse. Cette détérioration de l'huile entraîne une diminution des qualités et de la capacité de refroidissement et de lubrification des huiles.
Actuellement aucun produit ne permet une séparation totale des huiles et des matières grasses. L'invention vise à permettre l'assainissement quasi complet des huiles usagées.

Conformément à la présente invention, ce problème est résolu au moyen d'un produit filtrant silico-calcaire composé de la formule de : 50% de CaCO₃, 35% de SiO₂, 12% de Al₂ (Si₄0₁₀) (OH) ₂.nH₂ O et 3% de MICA, versé dans l'huile à raison de 10g/l.

La filtration selon l'invention peut être employée tant pour les huiles de synthèses froides que chaudes.

La dose de filtrant silico-calcaire ajouté varie de 10 à 50 g/l.

Le produit minéralogique silico-calcaire doit être traité thermiquement à une température de 220°C afin de chasser l'eau interstitielle et des pores se trouvant à l'intérieur des particules du produit. Dès que le produit se trouve à environ 20°C, il est broyé à 50µm (microns).

Dans l'huile grasse est versé une quantité équivalente à 10g :L du produit silico-calcaire, réduit à 50µm, en suspension et décantation. Après 24 heures, le taux de rabattement des matières grasses extractibles est d'environ 95%.

### Exemple

Une phase mixte eau/huile est décantée naturellement et la phase acqueuse est soutirée à l'aide d'une seringue de grande capacité ou sous pompe à vide. La quantité d'huile et de graisse de synthèse est déterminée par extraction de l'effluent aqueux au moyen d'hexane, suivie d'une gravimétrie. Après traitement au moyen d'une quantité équivalente à 10g /L d'une poudre silico-calcaire (50µm) en suspension et décantation, l'effluent est soumis au même dosage. La différence des mesures ainsi obtenue donne directement la quantité résiduaire en matière grasse contenue dans l'effluent de rejet. Une mesure de DCO accompagne l'expression du résultat final afin de juger de la validité de l'épuration en cas de rejet de l'effluent traité.

| H.G. initiale (ppm) | H.G. finale (ppm) | DCO résiduaire (mg O²/l) |
|---|---|---|
| 3122 | 289 | 320 |
| 3001 | 186 | 301 |
| 3225 | 154 | 259 |
| 3186 | 175 | 286 |
| 3489 | 167 | 299 |
| 3001 | 183 | 246 |
| 3005 | 158 | 300 |
| 3179 | 143 | 283 |
| 3245 | 176 | 273 |

| Moyenne | | |
|---|---|---|
| 3161 | 181 | 285 |
| Taux de rabattement moyen exprimé en H.G. (toutes natures confondues) : 94,2 %, exprimé en DCO : 86,5 % | | |

Les différents taux de rabattement témoignent de l'efficacité du produit dans les quantités précitées pour l'assainissement de ce type particulier d'effluent.

## Revendications

1. Filtration des huiles synthétiques par produit minéralogique silico-calcaire composé de la formule CaCO₃, SiO₂, AL₂ (SI₄O₁₀) (OH) ₂.nH ₂O, MICA broyé à 50µm ajouté à raison de 10 à 50g/l permet l'assainissement de l'effluent à un taux de rabattement des matières grasses extractibles d'environ 95 %.
